# FASCICULE DE BREVET EUROPEEN

(11) **EP 3 649 627 B1**
(45) Date de publication et mention de la délivrance du brevet: **23.02.2022**
(21) Numéro de dépôt: 18733637.5
(22) Date de dépôt: 02.07.2018
(51) Int. Cl.: G08B 13/06

(54) **PROCEDE ET DISPOSITIF DE DETECTION D'INTRUSIONS**
VERFAHREN UND VORRICHTUNG ZUR DETEKTION DES EINDRINGENS
METHOD AND DEVICE FOR DETECTING INTRUSIONS

(30) Priorité: 05.07.2017 FR 1756350
(43) Date de publication de la demande: 13.05.2020
(73) Titulaire: Koblensky, Damien, Brooklyn, New York 11221 (US); Page, Dimitri, 12059 Berlin (DE)
(72) Inventeur: DESIDERIO, Alfonso, 16146 Genova (GE) (IT); KOBLENSKY, Damien, Brooklyn, New York 11221 (US); PAGE, Dimitri, 12059 Berlin (DE)
(74) Mandataire: Nony
(86) Numéro de dépôt international: PCT/EP2018/067767
(87) Numéro de publication internationale: WO 2019/007882

(56) Documents cités:
- EP-A1- 1 571 633
- EP-A1- 3 118 824
- DE-A1-102008 047 434
- FR-A1- 2 876 480
- FR-A1- 2 878 998

## Description

La présente invention concerne un procédé et un dispositif de détection d'intrusions dans un espace fermé par un dispositif de fermeture, en vue notamment de déclencher une mesure d'avertissement et/ou de protection adaptée.

La demande US 2014/0157842 décrit une serrure électronique comportant un circuit RFID pour entrer un code d'accès et un capteur de proximité détectant si un individu est dans le périmètre du circuit RFID.

La demande FR 2 892 549 décrit l'utilisation d'un capteur de mouvement disposé dans l'unité centrale d'une alarme, configuré pour déterminer si l'unité centrale est déplacée ou secouée dans le but de désactiver l'alarme frauduleusement, les valeurs mesurées par le capteur étant comparées à des valeurs prédéterminées par expérience, afin de déclencher une alarme en cas de mouvement non autorisé.

Il est connu, dans des systèmes utilisant des capteurs capacitifs, de mesurer et contrôler une variation de capacité, afin d'obtenir une information utile pour détecter un événement, tel qu'un mouvement à proximité. Chaque circuit électronique a en effet généralement une capacité parasite de faible valeur et sensible à un certain nombre de paramètres physiques. Des variations de la capacité d'un capteur capacitif peuvent être causées par un contact temporaire, direct ou indirect, de ce capteur avec un être humain ou un objet quelconque.

La demande US 2015/0315815 divulgue une méthode de détection d'effraction utilisant un capteur capacitif de proximité et consistant à déterminer si la valeur d'une capacité parasite mesurée se trouve dans une plage de valeurs autorisée.

La demande FR 2 876 480 divulgue un système de détection d'intrusion au travers d'une ouverture, comportant un dispositif de détection d'une force exercée sur un câble, par exemple l'appui d'un pied de biche disposé sur le dormant de l'ouverture.

Il existe un besoin pour perfectionner encore la détection d'intrusions par le biais d'un capteur capacitif.

L'invention a pour but de répondre à ce besoin et elle y parvient, selon l'un de ses aspects, grâce à un procédé selon la revendication 1.

Grâce à l'invention, une évolution de la réponse du capteur en fonction du temps est évaluée et comparée à une évolution prédéfinie de données de référence correspondant à plusieurs scénarios d'utilisation du dispositif de fermeture.

Il est ainsi possible de discriminer entre une action normale sur le dispositif de fermeture, à l'aide d'une clé par exemple, et une action non désirée ou suspicieuse, telle qu'une tentative de crochetage, grâce à l'analyse de l'évolution de la réponse du capteur par rapport aux données de référence.

On entend par « *objet* » un objet quelconque pouvant être utilisé pour ouvrir ou forcer une porte, tel que par exemple une clé, un outil de crochetage de serrure, un tournevis, un film plastique, une carte bancaire, une radiographie ou un pied de biche.

Le dispositif de fermeture comporte de préférence une porte équipée d'une poignée et d'une serrure.

### Capteur capacitif

Selon une caractéristique avantageuse, le capteur capacitif est connecté à au moins une partie métallique du dispositif de fermeture, isolée électriquement, notamment une partie d'une serrure et/ou d'une poignée et/ou d'une porte, le capteur capacitif réagissant suite à des variations de la capacité de ladite partie métallique lorsque celle-ci entre en contact avec un objet ou une personne.

Toute action sur le dispositif de fermeture fait varier la valeur mesurée de la capacité. Une même action, lorsque répétée, génère des valeurs similaires ou des variations suivant la même évolution, ce qui permet d'obtenir des données de référence fiables et complètes.

### Données de référence

Selon l'invention, les données de référence concernent l'évolution, en fonction du temps, de la réponse du capteur selon l'introduction d'un objet d'une clé correspondant au dispositif de fermeture, ou l'introduction ou le contact d'un autre objet ayant pour but de forcer l'ouverture du dispositif de fermeture.

Les données de référence peuvent comporter la réponse du capteur relative à l'état verrouillé ou ouvert du dispositif de fermeture, notamment de la serrure et/ou de la porte, dans le cas où le dispositif de fermeture comporte une porte équipée d'une poignée et d'une serrure. L'état verrouillé ou ouvert du dispositif de fermeture enregistré dans les données de référence correspond à l'engagement ou non du pêne de la serrure dans la gâche, ledit pêne étant ainsi détecté ou non par le capteur.

Les données de référence peuvent comporter l'évolution de la réponse du capteur lorsqu'un intrus essaye de forcer le dispositif de fermeture avec ou sans outil spécifique, par exemple en introduisant une radiographie dans la fente de la porte pour faire bouger le pêne, ou en introduisant dans la serrure une clé ne correspondant pas au dispositif de fermeture, ou un objet autre qu'une clé, ou en essayant de forcer la porte avec un pied de biche par exemple, ou en perçant la serrure avec une perceuse, ou en faisant fondre la serrure avec une seringue contenant de l'acide ou par une température élevée.

Les données de référence sont de préférence enregistrées sous la forme d'une ou plusieurs tables de variations de valeurs de capacité en fonction du temps, l'évolution de la réponse du capteur selon l'utilisation du dispositif de fermeture étant comparée à ces données de référence.

Les valeurs de capacité peuvent être analysées dans le domaine spectral, notamment par une transformée de Fourier. Les valeurs de capacité peuvent ainsi être exprimées en fonction de la fréquence.

Les paramètres à prendre en compte pour l'analyse de telles tables peuvent être des variations en valeur absolue, la vitesse des variations en fonction du temps ou selon la fréquence, la fréquence des variations, la durée de la variation indiquant la durée de l'action.

De préférence, des variations de paramètres météorologiques, notamment de température et d'humidité, sont prises en compte dans la mesure des données de référence et de l'évolution de la réponse du capteur, de telles variations influant notamment sur les valeurs de capacité. Les variations en découlant sont de préférence négligées dans la mesure des données de référence et de l'évolution de la réponse du capteur. Cela permet d'avoir des mesures plus réalistes de la capacité.

Selon une caractéristique avantageuse, des évolutions de la réponse du capteur sont ajoutées aux données de référence au fil de l'utilisation du dispositif de détection d'intrusions, dans le cas d'ouvertures forcées ou non forcées du dispositif de fermeture, afin d'améliorer la détection et l'analyse des intrusions. Ainsi, on assure, par l'apprentissage au fil de l'utilisation du dispositif, une mise à jour du système d'acquisition et d'analyse, permettant de le rendre plus efficace et plus fiable à la détection d'intrusions.

### Analyse et détection

De préférence, le système d'acquisition et d'analyse détermine qu'il y a intrusion dans l'espace fermé lorsque les variations de capacité par rapport aux données de référence, pour une durée prédéfinie, correspondent à une activité anormale. La durée prédéfinie peut être déterminée soit par un algorithme soit à partir des données de référence.

Au moins un avertissement et/ou un système de protection peut être déclenché lorsque le système d'acquisition et d'analyse détermine qu'il y a intrusion dans l'espace fermé. Il peut s'agir d'une alarme, notamment sous forme d'un signal lumineux et/ou d'un avertissement sonore, pour signaler une utilisation anormale du dispositif de fermeture. Une alerte à un gardien ou un centre de surveillance en cas de détection d'une utilisation anormale du dispositif de fermeture peut également être envoyée. En variante ou en combinaison, un système de protection peut être déclenché, par exemple une pulvérisation d'une substance incommodante dans l'espace fermé, ou un mécanisme bloquant le dispositif de fermeture de l'intérieur de l'espace fermé, telle une barre se mettant en travers de la porte afin de bloquer son ouverture.

### Dispositif de détection d'intrusions

L'invention porte encore, selon un autre de ses aspects, sur un dispositif selon la revendication 7.

Le système d'acquisition et d'analyse peut comporter un microcontrôleur, exécutant un algorithme pour la mise en œuvre du procédé de détection d'intrusions selon l'invention.

De préférence, le dispositif de détection d'intrusions selon l'invention a accès à une mémoire contenant les données de référence, enregistrées notamment sous la forme d'une table de variations de valeurs de capacité en fonction du temps. Cette mémoire peut également contenir des informations pour différents types d'actions à exécuter comme contacter le gardien ou appeler le centre de surveillance en cas d'intrusion, le cas échéant.

Le dispositif de détection d'intrusions peut comporter cette mémoire. Dans une variante, le dispositif de détection d'intrusions accède à la mémoire via un serveur distant, par exemple par une liaison filaire ou sans fil, notamment de type Wifi ou Bluetooth^{®}.

Le dispositif de détection d'intrusions comporte avantageusement un détecteur de variations de paramètres physiques, notamment de température et/ou d'humidité, enregistrant des variations de paramètres météorologiques.

Le détecteur de variations de paramètres physiques peut être avantageusement placé à l'intérieur de l'espace fermé, de façon à détecter des variations dues à une intrusion, par exemple en cas d'ouverture de fenêtre.

Selon une caractéristique avantageuse, le dispositif de détection d'intrusions est configuré pour déclencher une alarme sous la forme d'un signal lumineux et/ou un avertissement sonore via un haut-parleur, pour signaler une intrusion si une utilisation anormale du dispositif de fermeture est détectée. L'alarme peut être désactivée ou activée, par exemple lorsque l'utilisateur part en vacances.

Le dispositif de détection d'intrusions comporte au moins un capteur capacitif, et peut comporter plusieurs capteurs capacitifs, dont au moins un capteur de proximité. Ainsi, en plaçant plusieurs capteurs à plusieurs endroits de la porte ou à l'extérieur, par exemple sous forme d'antennes, il est possible de détecter la variation de valeurs capacitives par la proximité d'un individu et de vérifier si sa présence est prolongée, donc anormale. Par ailleurs, chaque capteur peut être configuré pour assurer une certaine fonctionnalité, par exemple un capteur peut être configuré pour détecter le toucher de la serrure et un autre pour capter la proximité.

Le dispositif de détection d'intrusions selon l'invention peut être désactivé pour un certain laps de temps, par exemple dans le cas où la porte va être franchie très régulièrement, par exemple dans le cas d'une réception avec plusieurs invités, ou laisser ouverte pendant un certain temps, par exemple pendant le déchargement de courses ou de bagages.

De préférence, le dispositif de détection d'intrusions est situé à l'intérieur de l'espace fermé, étant notamment intégré à la serrure ou à la feuillure de la porte ou du chambranle. Il ne peut ainsi pas être détruit par malveillance.

Les caractéristiques décrites ci-dessus en lien avec le procédé s'appliquent également au dispositif et vice-versa.

### Description détaillée

L'invention pourra être mieux comprise à la lecture de la description détaillée qui va suivre, d'exemples de mise en œuvre non limitatifs de celle-ci, et à l'examen du dessin annexé, sur lequel :
- les figures 1 et 2 représentent, de façon schématique, un dispositif de détection d'intrusions selon l'invention dans son environnement d'utilisation en interaction avec d'autres dispositifs, et
- les figures 3 et 4 illustrent, de façon schématique, un dispositif de fermeture vu de l'intérieur de l'espace fermé et de l'extérieur de celui-ci, respectivement.

On a représenté à la figure 1 un dispositif de détection d'intrusions 1 selon l'invention, recevant des signaux capacitifs 9 et émettant des signaux d'alarme 10.

Selon l'invention, le dispositif de détection d'intrusions 1 comporte un système d'acquisition et d'analyse 2 recevant un signal capacitif 6 à partir de capteurs capacitifs 7 internes au dispositif 1. Les capteurs capacitifs 7 sont physiquement connectés au système d'acquisition et d'analyse 2 par une liaison filaire.

Le système d'acquisition et d'analyse 2 comporte de préférence un module 3 de réception des signaux capacitifs 9 et 6, un module 4 d'émission de signaux d'alarme et un module 5 d'analyse étant constitué d'une unité centrale qui comporte un microcontrôleur 8 et une mémoire 25.

Dans l'exemple considéré, le dispositif de détection d'intrusions 1 comprend également un émetteur audio interne 18, notamment un haut-parleur, et un émetteur de signaux lumineux 28 reliés au module 4 d'émission de signaux d'alarme par une liaison filaire.

L'unité centrale 5 peut être connectée par une liaison sans fil à un dispositif 13 personnel mobile, notamment un smartphone, pouvant faire office d'émetteur-récepteur sans fil.

L'unité centrale 5 est configurée, notamment par le biais d'un algorithme exécuté sur le microcontrôleur 8, pour comparer, dans des conditions d'utilisation de la serrure, l'évolution des valeurs de capacité mesurée en fonction du temps à des données de référence.

L'algorithme exécuté sur le microcontrôleur 8 peut comprendre les étapes suivantes :
- rechercher des variations au niveau des capteurs à chaque intervalle d'échantillonnage Δ*ₜ* ;
- si ((*Sⱼ* > *Bₛ*) *ou* (*Pₙ* > *Bₚ*)), où *Sⱼ* est la valeur de capacité du capteur capacitif *j*, *Pₙ* est la valeur de capacité du capteur capacitif de proximité *n, Bₛ* est le seuil de référence pour les capteurs capacitifs et *Bₚ* est le seuil de référence pour les capteurs capacitifs de proximité, alors étant donné $t = \frac{{Δ}_{D}}{{Δ}_{t}}$ où Δ*ₜ* est l'intervalle d'échantillonnage, par exemple égal à 0,1 seconde, et Δ*_{D}* est l'intervalle dans lequel le dispositif de fermeture est en état d'alerte et sous analyse, par exemple égal à 30 secondes, calculer la valeur suivante, à chaque itération i : ${A}_{SP} = \left|\frac{{\sum }_{i = 0}^{w} \left(\left(\frac{1}{k}{\sum }_{j = 0}^{k - 1} {S}_{j} σ\right)+\left(\frac{1}{y}{\sum }_{n = 0}^{y - 1} {P}_{n} ψ\right)\right)}{w}\right|$
   w étant le nombre d'itérations de calcul en état d'alerte, où (*i* ≤ *w* ≤ *t* - *1*),
   *k* étant le nombre de capteurs capacitifs *j*, *avec j* de 0 à *k*-1,
   *y* étant le nombre de capteurs capacitifs de proximité *n*, *n* de 0 à *y*-1,
   *σ* et *ψ* étant des coefficients de pondération des différents capteurs,
      - si *A_{SP}* > *I*, où *I* est une valeur seuil prédéfinie, alors une alarme est déclenchée.

La mémoire 25 contient avantageusement des données de référence sous la forme de variations de valeurs de capacités des capteurs 7 correspondant à différents scénarios d'utilisation de la serrure et enregistrées sous forme de tables de capacité évoluant en fonction du temps.

Les données de référence correspondant à un état du dispositif de fermeture peuvent être sélectionnées au moins parmi :
- porte ouverte ;
- porte fermée ;
- porte verrouillée avec une clé ;
- porte verrouillée avec une clé restant en contact avec une personne ;
- porte ouverte avec une clé restant en contact avec une personne; et
- porte ouverte avec une clé.

Ces états ne sont donnés qu'à titre d'exemple. D'autres états peuvent être évalués, selon l'invention en tout cas l'ouverture d'une porte par un autre outil qu'une clé, ou une manipulation de la serrure avec un autre objet comme par exemple une main ou un coup de pied donné dans la porte faisant bouger le pêne de la serrure, etc.

Ces données de référence sont acquises lors de l'installation du dispositif de détection d'intrusions 1 sur le dispositif de fermeture. Lors de la pose du dispositif 1 sur le dispositif de fermeture, le dispositif 1 est initialisé en enregistrant les valeurs de capacité correspondant aux états « ouvert », « fermé » et « verrouillé », ainsi que la variation de la capacité lorsque le dispositif de fermeture est ouvert de manière conventionnelle avec sa clé. Les données de référence correspondant à une utilisation suspecte d'un dispositif de fermeture peuvent être également enregistrées au préalable dans la mémoire, différents tests et scénarios ayant été réalisés, par exemple dans un laboratoire, pour identifier différentes utilisations suspectes.

Dans un exemple de mise en œuvre du procédé de détection d'intrusions selon l'invention, des valeurs représentant l'évolution de la réponse des capteurs 7, 11, 12 lors d'une utilisation effective du dispositif de fermeture sont comparées aux données de référence.

Dans le cas d'une évolution de la réponse des capteurs 7, 11, 12 correspondant à une utilisation de la serrure jugée normale, une notification "la porte est ouverte" peut être envoyée par le système d'acquisition et d'analyse 2 mais aucune notification pour déclencher une alarme n'est envoyée.

Le système d'acquisition et d'analyse 2 détermine qu'il y a intrusion dans l'espace fermé lorsque l'unité centrale 5 en analysant les variations de capacité pour une durée prédéfinie, détermine qu'il s'agit de variations par rapport aux données de référence correspondant à une activité anormale.

Dans l'exemple décrit, le haut-parleur 18 déclenche une alarme pour signaler une intrusion si une utilisation anormale de la serrure est détectée.

Le dispositif mobile 13 peut être connecté à un réseau internet ou intranet pour recevoir et transmettre des mises à jour. Le dispositif mobile 13 peut également envoyer une alerte à un gardien ou un centre de surveillance en cas de détection d'une utilisation anormale de la serrure.

Le système d'acquisition et d'analyse 2 peut comporter un détecteur de variations de paramètres physiques, en particulier de température et d'humidité, comme dans l'exemple considéré.

Dans la variante de la figure 2, le dispositif de détection d'intrusions 1 est connecté par un câble 19 à un capteur capacitif 11 et un capteur capacitif 12 configuré pour la détection de proximité.

Le dispositif de détection d'intrusions 1 peut être également connecté par une liaison sans fil ou filaire à un émetteur audio 14, un émetteur de notifications lumineuses 15 et un service centralisé de gestion d'alarmes 16.

Le dispositif mobile personnel 13, l'émetteur audio 14, l'émetteur de notifications lumineuses 15 et le service centralisé de gestion d'alarmes 16 peuvent communiquer entre eux via une communication bidirectionnelle 29.

On a représenté à la figure 3 le dispositif de détection d'intrusions 1 selon l'invention, connecté à un dispositif de fermeture 32 comportant une porte 24 et une serrure 17, vu de l'intérieur de l'espace fermé.

La serrure 17 comporte un boîtier 33 muni d'un loquet 21 et d'un pêne 22, et une gâche 23 implantée dans le dormant 27.

La porte 24 se ferme de façon conventionnelle lorsque le loquet 21 s'insère dans la gâche 23, et elle se verrouille en tournant d'un ou de plusieurs tours la clé adéquate dans le barillet 20.

Les capteurs capacitifs 7, 11, 12 du dispositif 1 sont de préférence connectés à une partie métallique du dispositif de fermeture 32, notamment à une partie métallique du boîtier 33, par exemple sur le barillet 20 au niveau de l'entrée de clé par un câble 19, comme visible à la figure 3. Dans une variante, le dispositif de détection d'intrusions 1 comporte un logement configuré pour l'insertion de la tige métallique du barillet 20 située en dessous de l'entrée de clé.

Sur la figure 4 qui est une vue de l'extérieur du dispositif de fermeture, la clé s'insère dans une fente 26. Un capteur capacitif 11 et un capteur capacitif de détection de proximité 12 sont connectés à la porte 24.

Bien entendu, l'invention n'est pas limitée aux exemples qui viennent d'être décrits.

Le dispositif de détection d'intrusions peut être utilisé pour tout espace fermé, une habitation privée par exemple mais également pour un placard, un container, un coffre-fort, et pour un espace fermé par tout dispositif de fermeture, par exemple s'ouvrant avec une clé, comportant un digicode ou s'ouvrant avec une carte électronique.

## Revendications

1. Procédé de détection d'intrusions dans un espace fermé par un dispositif de fermeture (32), en vue notamment de déclencher une mesure d'avertissement et/ou de protection adaptée, utilisant un dispositif de détection d'intrusions (1) comportant au moins un capteur capacitif (7 ; 11 ; 12), réagissant à l'introduction d'un objet et/ou au contact d'une personne ou d'un objet avec une partie du dispositif de fermeture (32) et/ou à la proximité d'une personne, et un système d'acquisition et d'analyse (2),
procédé dans lequel le système d'acquisition et d'analyse (2) :
- compare l'évolution de la réponse du capteur (7 ; 11 ; 12), lors de l'introduction d'un objet et/ou du contact d'une personne et/ou d'un objet et/ou à la proximité d'une personne, à des données de référence concernant l'évolution, en fonction du temps, de la réponse du capteur (7 ; 11 ; 12) en fonction de diverses actions sur ou à proximité du dispositif de fermeture (32), selon l'introduction d'une clé correspondant au dispositif de fermeture (32), ou l'introduction ou le contact d'un autre objet ayant pour but de forcer l'ouverture du dispositif de fermeture (32), et
- détermine, en fonction au moins du résultat de cette comparaison, s'il y a intrusion ou non.

2. Procédé selon la revendication 1, dans lequel le capteur capacitif (7 ; 11 ; 12) est connecté à au moins une partie métallique (20 ; 21 ; 22 ; 23) du dispositif de fermeture (32), notamment une partie d'une serrure (17) et/ou d'une poignée et/ou d'une porte (24), le capteur capacitif (7 ; 11 ; 12) réagissant suite à des variations de la capacité de ladite partie métallique lorsque celle-ci entre en contact avec un objet ou une personne.

3. Procédé selon l'une des deux revendications précédentes, dans lequel le système d'acquisition et d'analyse (2) détermine qu'il y a intrusion dans l'espace fermé lorsque les variations de capacité par rapport aux données de référence, pour une durée prédéfinie, correspondent à une activité anormale.

4. Procédé selon l'une quelconque des revendications précédentes, dans lequel au moins un avertissement et/ou un système de protection est déclenché lorsque le système d'acquisition et d'analyse (2) détermine qu'il y a intrusion dans l'espace fermé, notamment une alarme, pour signaler une utilisation anormale du dispositif de fermeture (32).

5. Procédé selon l'une quelconque des revendications précédentes, dans lequel des évolutions de la réponse du capteur (7 ; 11 ; 12) sont ajoutées aux données de référence au fil de l'utilisation du dispositif de détection d'intrusions (1), dans le cas d'ouvertures forcées ou non forcées du dispositif de fermeture, afin d'améliorer la détection et l'analyse des intrusions.

6. Procédé selon l'une quelconque des revendications précédentes, dans lequel des variations de paramètres météorologiques, notamment de température et d'humidité, sont prises en compte dans la mesure des données de référence et de l'évolution de la réponse du capteur (7 ; 11 ; 12), de telles variations influent notamment sur les valeurs de capacité.

7. Dispositif de détection d'intrusions (1) dans un espace fermé par un dispositif de fermeture (32), notamment pour la mise en œuvre du procédé selon l'une quelconque des revendications précédentes, en vue notamment de déclencher une mesure d'avertissement et/ou de protection adaptée, le dispositif (1) comportant :
- au moins un capteur capacitif (7 ; 11 ; 12), réagissant à l'introduction d'un objet et/ou au contact d'un objet et/ou d'une personne avec une partie du dispositif de fermeture (32) et/ou à la proximité d'une personne, et
- un système d'acquisition et d'analyse (2) configuré pour comparer l'évolution de la réponse du capteur (7 ; 11 ; 12) à des données de référence concernant l'évolution, en fonction du temps, de la réponse du capteur (7 ; 11 ; 12) en fonction de diverses actions sur ou à proximité du dispositif de fermeture (32), selon l'introduction d'une clé correspondant au dispositif de fermeture (32), ou l'introduction ou le contact d'un autre objet ayant pour but de forcer l'ouverture du dispositif de fermeture (32), et déterminer, en fonction au moins du résultat de cette comparaison, s'il y a intrusion ou non.

8. Dispositif selon la revendication précédente, ayant accès à une mémoire contenant les données de référence, enregistrées notamment sous la forme d'une ou de plusieurs tables de variations de valeurs de capacité en fonction du temps, l'évolution de la réponse du capteur (7 ; 11 ; 12) selon l'utilisation du dispositif de fermeture (32) étant comparée à ces données de référence.

9. Dispositif selon l'une quelconque des revendications 7 et 8, configuré pour déclencher une alarme, notamment sous la forme d'un signal lumineux et/ou un avertissement sonore via un haut-parleur (18 ; 14), et/ou un dispositif mobile personnel (13) et/ou un service centralisé de gestion d'alarmes (16), pour signaler une intrusion si une utilisation anormale du dispositif de fermeture (32) est détectée.

10. Dispositif selon l'une quelconque des revendications 7 à 9, comportant un détecteur de variations de paramètres physiques, notamment de température et/ou d'humidité.

11. Dispositif selon l'une quelconque des revendications 7 à 10, comportant plusieurs capteurs capacitifs, dont au moins un capteur de proximité.

12. Dispositif selon l'une quelconque des revendications 7 à 11, étant situé à l'intérieur de l'espace fermé.

## Patentansprüche

1. Verfahren zum Erkennen von Eindringen in einen durch eine Schließvorrichtung (32) geschlossenen Raum, insbesondere, um eine geeignete Warn- und/oder Schutzmaßnahme auszulösen, unter Verwendung einer Eindringerkennungsvorrichtung (1), die mindestens einen kapazitiven Sensor (7; 11; 12), der auf das Einführen eines Gegenstands und/oder auf den Kontakt einer Person oder eines Gegenstands mit einem Teil der Schließvorrichtung (32) und/oder die Nähe einer Person reagiert, und ein Erfassungs- und Analysesystem (2) aufweist,
Verfahren, bei dem das Erfassungs- und Analysesystem (2) :
- den Verlauf der Reaktion des Sensors (7; 11; 12) beim Einführen eines Gegenstands und/oder auf den Kontakt einer Person und/oder eines Gegenstands und/oder auf die Nähe einer Person mit Bezugsdaten vergleicht, die den zeitabhängigen Verlauf der Reaktion des Sensors (7; 11; 12) abhängig von verschiedenen Einwirkungen auf die oder in der Nähe der Schließvorrichtung (32) betreffen, je nach der Einführung eines der Schließvorrichtung (32) entsprechenden Schlüssels oder der Einführung oder des Kontakts eines anderen Gegenstands, die zum Ziel hat, das Öffnen der Schließvorrichtung (32) zu erzwingen, und
- abhängig mindestens vom Ergebnis dieses Vergleichs feststellt, ob ein Eindringen vorliegt oder nicht.

2. Verfahren nach Anspruch 1, wobei der kapazitive Sensor (7; 11; 12) mit mindestens einem metallischen Teil (20; 21; 22; 23) der Schließvorrichtung (32) verbunden ist, insbesondere einem Teil eines Schlosses (17) und/oder eines Handgriffs und/oder einer Tür (24), wobei der kapazitive Sensor (7; 11; 12) nach Schwankungen der Kapazität des metallischen Teils reagiert, wenn dieser mit einem Gegenstand oder einer Person in Kontakt kommt.

3. Verfahren nach einem der zwei vorhergehenden Ansprüche, wobei das Erfassungs- und Analysesystem (2) feststellt, dass ein Eindringen in den geschlossenen Raum vorliegt, wenn die Kapazitätsschwankungen bezüglich der Bezugsdaten für eine vordefinierte Dauer einer anormalen Aktivität entsprechen.

4. Verfahren nach einem der vorhergehenden Ansprüche, wobei mindestens eine Warnung und/oder ein Schutzsystem ausgelöst wird, wenn das Erfassungs- und Analysesystem (2) feststellt, dass ein Eindringen in den geschlossenen Raum vorliegt, insbesondere ein Alarm, um eine anormale Nutzung der Schließvorrichtung (32) anzuzeigen.

5. Verfahren nach einem der vorhergehenden Ansprüche, wobei Verläufe der Reaktion des Sensors (7; 11; 12) im Laufe der Benutzung der Eindringerkennungsvorrichtung (1) im Fall von erzwungenen oder nicht erzwungenen Öffnungen der Schließvorrichtung zu den Bezugsdaten hinzugefügt werden, um die Erkennung und die Analyse der Eindringvorgänge zu verbessern.

6. Verfahren nach einem der vorhergehenden Ansprüche, wobei Schwankungen meteorologischer Parameter, insbesondere der Temperatur und der Feuchtigkeit, bei der Messung der Bezugsdaten und des Verlaufs der Reaktion des Sensors (7; 11; 12) berücksichtigt werden, solche Schwankungen beeinflussen insbesondere die Kapazitätswerte.

7. Vorrichtung zum Erkennen (1) von Eindringen in einen von einer Schließvorrichtung (32) verschlossenen Raum, insbesondere zur Durchführung des Verfahrens nach einem der vorhergehenden Ansprüche, insbesondere mit dem Ziel, eine geeignete Warn- und/oder Schutzmaßnahme auszulösen, wobei die Vorrichtung (1) aufweist:
- mindestens einen kapazitiven Sensor (7; 11; 12), der auf die Einführung eines Gegenstands und/oder den Kontakt eines Gegenstands und/oder einer Person mit einem Teil der Schließvorrichtung (32) und/oder auf die Nähe einer Person reagiert, und
- ein Erfassungs- und Analysesystem (2), das konfiguriert ist, den Verlauf der Reaktion des Sensors (7; 11; 12) mit Bezugsdaten betreffend den zeitabhängigen Verlauf der Reaktion des Sensors (7; 11; 12) abhängig von verschiedenen Einwirkungen auf die oder in der Nähe der Schließvorrichtung (32) zu vergleichen, je nach der Einführung eines der Schließvorrichtung (32) entsprechenden Schlüssels oder der Einführung oder dem Kontakt eines anderen Gegenstands mit dem Ziel, die Öffnung der Schließvorrichtung (32) zu erzwingen, und abhängig von mindestens dem Ergebnis dieses Vergleichs festzustellen, ob ein Eindringen vorliegt oder nicht.

8. Vorrichtung nach dem vorhergehenden Anspruch, die Zugriff auf einen die Bezugsdaten enthaltenden Speicher hat, die insbesondere in Form einer oder mehrerer Tabellen von zeitabhängigen Schwankungen von Kapazitätswerten gespeichert sind, wobei der Verlauf der Reaktion des Sensors (7; 11; 12) je nach der Nutzung der Schließvorrichtung (32) mit diesen Bezugsdaten verglichen wird.

9. Vorrichtung nach einem der Ansprüche 7 und 8, die konfiguriert ist, einen Alarm auszulösen, insbesondere in Form eines Lichtsignals und/oder einer akustischen Warnung über einen Lautsprecher (18; 14), und/oder einer persönlichen mobilen Vorrichtung (13) und/oder eines zentralen Alarmverwaltungsdiensts (16), um ein Eindringen zu melden, wenn eine anormale Nutzung der Schließvorrichtung (32) erkannt wird.

10. Vorrichtung nach einem der Ansprüche 7 bis 9, die einen Detektor von Schwankungen physikalischer Parameter aufweist, insbesondere der Temperatur und/oder der Feuchtigkeit.

11. Vorrichtung nach einem der Ansprüche 7 bis 10, die mehrere kapazitive Sensoren aufweist, darunter mindestens ein Näherungssensor.

12. Vorrichtung nach einem der Ansprüche 7 bis 11, die sich innerhalb des geschlossenen Raums befindet.

## Claims

1. Method for detecting intrusions in a space closed by a closure device (32), notably in order to trigger a warning measure and/or appropriate protection, using an intrusion detection device (1) comprising at least one capacitive sensor (7; 11; 12), reacting to the introduction of an object and/or to the contact of a person or of an object with a part of the closure device (32) and/or to the proximity of a person, and an acquisition and analysis system (2),
method wherein the acquisition and analysis system (2):
- compares the change in the response of the sensor (7; 11; 12), upon the introduction of an object and/or the contact of a person and/or of an object and/or the proximity of a person, to reference data concerning the change, as a function of time, in the response of the sensor (7; 11; 12) as a function of various actions on or in proximity to the closure device (32), according to the introduction of a key corresponding to the closure device (32), or the introduction or the contact of another object of which the aim is to force the opening of the closure device (32), and
- determines, as a function at least of the result of this comparison, whether or not there is intrusion.

2. Method according to Claim 1, wherein the capacitive sensor (7; 11; 12) is connected to at least one metallic part (20; 21; 22; 23) of the closure device (32), notably a part of a lock (17) and/or of a handle and/or of a door (24), the capacitive sensor (7; 11; 12) reacting following variations in the capacitance of said metallic part when the latter enters into contact with an object or a person.

3. Method according to one of the two preceding claims, wherein the acquisition and analysis system (2) determines that there is intrusion in the closed space when the variations of capacitance with respect to the reference data, for a predefined time, correspond to an abnormal activity.

4. Method according to any one of the preceding claims, wherein at least a warning and/or a protection system is triggered when the acquisition and analysis system (2) determines that there is intrusion in the closed space, notably an alarm, to signal an abnormal use of the closure device (32).

5. Method according to any one of the preceding claims, wherein the changes in the response of the sensor (7; 11; 12) are added to the reference data in the course of the use of the intrusion detection device (1), in the case of forced or unforced openings of the closure device, in order to enhance the detection and the analysis of the intrusions.

6. Method according to any one of the preceding claims, wherein variations of meteorological parameters, notably temperature and humidity, are taken into account in the measurements of the reference data and the change in the response of the sensor (7; 11; 12), such variations notably influence the capacitance values.

7. Intrusion detection device (1) in a space closed by a closure device (32), notably for the implementation of the method according to any one of the preceding claims, notably in order to trigger a warning measure and/or appropriate protection, the device (1) comprising:
- at least one capacitive sensor (7; 11; 12), reacting to the introduction of an object and/or to the contact of an object and/or of a person with a part of the closure device (32) and/or to the proximity of a person, and
- an acquisition and analysis system (2), configured to compare the change in the response of the sensor (7; 11; 12) to reference data concerning the change, over time, in response to the sensor (7; 11; 12) as a function of various actions on or in proximity to the closure device (32), according to the introduction of a key corresponding to the closure device (32), or the introduction or the contact of another object of which the aim is to force the opening of the closure device (32), and determine, as a function at least of the result of this comparison, whether or not there is intrusion.

8. Device according to the preceding claim, having access to a memory containing the reference data, stored notably in the form of one or more tables of variations of capacitance values as a function of time, the change in the response of the sensor (7; 11; 12) according to the use of the closure device (32) being compared to these reference data.

9. Device according to either one of Claims 7 and 8, configured to trigger an alarm, notably in the form of a light signal and/or an audible warning via a loudspeaker (18; 14), and/or a personal mobile device (13) and/or a centralized alarm management service (16), to signal an intrusion if an abnormal use of the closure device (32) is detected.

10. Device according to any one of Claims 7 to 9, comprising a detector of variations of physical parameters, notably temperature and/or humidity.

11. Device according to any one of Claims 7 to 10, comprising several capacitive sensors, including at least one proximity sensor.

12. Device according to any one of Claims 7 to 11, being situated inside the closed space.
